# FASCICULE DE BREVET EUROPEEN

(11) **EP 0 169 090 B1**
(45) Date de publication et mention de la délivrance du brevet: **11.05.1988**
(21) Numéro de dépôt: 85400977.6
(22) Date de dépôt: 17.05.1985
(51) Int. Cl.: B65D 19/26, B65D 19/40

(54) **Palette pour la manutention et le stockage de charges**
Palette zum Verladen und Lagern von Lasten
Pallet for handling and stocking loads

(30) Priorité: 18.05.1984 FR 8407740
(43) Date de publication de la demande: 22.01.1986
(73) Titulaire: SOCIETE LATEC, F-06110 Le Cannet (FR)
(72) Inventeur: Labouhume, Robert, F-06110 Le Cannet (FR); Emart, Marcel, F-40530 La Benne (FR); Batier, Dominique, F-33000 Bordeaux (FR)
(74) Mandataire: CABINET BONNET-THIRION

(56) Documents cités:
- BE-A- 567 438
- BE-A- 895 808
- CH-A- 361 755
- DE-A- 2 312 477
- FR-A- 2 330 599

## Description

La présente invention concerne les palettes utilisées pour la manutention et le stockage de charges.

0:1 a déjà proposé pour la manutention et le stockage de charges, une grande variété de palettes répondant pour la plupart à un certain nombre de critères apparus au fur et à mesure du développement des engins de manutention à fourche, du stockage de charges palettisées sur lisses etc.

Les palettes actuellement les plus répandues comprennent une face de chargement, et une face d'appui parallèle à la face de chargement, ces faces étant entretoisées par des dés avec lequel elles sont assemblées. De manière courante, les dés qui peuvent être globalement parallélépipédiques, ou cylindriques, ménagent entre la face de chargement et la face d'appui, sur chaqe côté de palette, une entrée pour les fourches que comporte un engin de manutention.

De façon bien connue les faces précitées, ainsi d'ailleurs que les dés, sont réalisés en bois, et les différents éléments ci-dessus constituant la palette sont assemblés par clouage ou encore à l'aide de boulons.

Certains utilisateurs de palettes, à tous les stades de la manutention posssèdent un parc de palettes qui leur est propre; on conçoit que chaque utilisateur qui a géré son parc de palettes, tient à voir revenir ses propres palettes, et non pas celles détériorées, ou moins solides, d'un autre utilisateur.

On a donc proposé d'identifier les palettes par un marquage de celles-ci, chaque utilisateur ayant bien entendu son marquage personnalisé.

Mais il a été observé que les marquages devenaient pratiquement invisibles après un certain temps d'utilisation de la palette, de sorte que le tri est particulièrement difficile, sinon impossible, notamment pour les personnes non initiées.

Les palettes étant donc difficilement reconnaissables, il est fréquent que les utilisateurs reçoivent en retour des palettes ne leur appartenant pas, qui peuvent être soit détériorées, soit encore en dehors des normes et, de ce fait, pratiquement inutilisables pour l'utilisateur en question.

Ainsi qu'il apparaît de ce qui précède, la structure des palettes en bois, présente des lacunes, qu'il s'agisse de l'identification de celles-ci, ou de la résistance qui laisse à désirer.

On a bien déjà proposé des palettes ayant une structure renforcée par l'utilisation de pièces d'entretoisement ou dés en matière synthétique.

Il en est ainsi dans le brevet belge BE-A-895 808 (VAN NES) qui enseigne une palette avec une semelle et un plancher entretoisés par des pièces d'écartement en matière synthétique renforcée, qui comportent chacune un logement tubulaire pour un tube de sertissage, et des logements pour des pièces de renforcement.

Mais on constate qu'une telle réalisation nécessite outre diverses manipulations pour réaliser les éléments, des opérations de montage sans aucun doute longues et délicates. Il en résulte qu'une palette réalisée sous de telles conditions, représente un coût élevé, sans pour autant conférer à celle-ci une solidité à toute épreuve, conduisant à des frais d'entretien chez les utilisateurs.

La présente invention vise, d'une manière générale, une structure de palette particulierement robuste et aisément identifiable, qui permette de réduire les frais d'exploitation concernant les parcs de palettes.

Une palette selon l'invention pour la manutention de charges du genre comprenant une face supérieure de chargement, et une face inférieure d'appui parallèles, entretoisées par l'intermédiaire d'une pluralité de dés réalisés en une quelconque matière moulable à section rectangulaire ou cylindrique qui sont adaptés à être traversées chacun par un élément tubulaire de sertissage, les dés étant placés de manière à constituer une palette comportant, sur chacun de ses côtés, une entrée pour les fourches d'un engin de manutention, se caractérise par le fait que la palette comprend, au voisinage de chacun de ses sommets, un dé ayant deux cheminées parallèles de guidage les éventuels autres dés comportent soit deux cheminées parallèles, soit une cheminée centrale de guidage,chacune des dites cheminées de guidage, perpendiculaire auxdites faces, recevant un élément de liaison desdites faces et l'un au moins des dés de ladite pluralité étant susceptible de recevoir au moins un moyen d'identification de la palette.

Suivant une autre caractéristique de l'invention chaque dé comprend deux demi-coquilles ayant une structure identique; ces demi-coquilles sont superposables et elles comportent chacune des moyens d'emboîtement mutuels propres à assurer leur positionnement l'un par rapport à l'autre.

Suivant encore une autre caractéristique de l'invention, les demi-coquilles présentent une forme globalement parallélépipédique à section rectangulaire et à structure alvéolaire, comprenant un certain nombre d'alvéoles formés par un voile de fond, et des voiles s'étendant perpendiculairement à ce voile de fond pour former deux côtés longitudinaux et deux côtés transversaux, ainsi qu'une paroi médiane réunissant les deux côtés longitudinaux, une cheminée de guidage précitée étant ménagée dans une zone centrale de chacun des côtés transversaux, en sorte que le dé comprend deux cheminées de guidage, et est donc dit «double-cheminée».

Suivant une forme de réalisation préférée des demi-coquilles, les côtés transversaux que comportent celles-ci, comprennent deux tronçons cylindriques de révolution réunis par un tronçon cylindrique intermédiaire déterminant dans chaque côté transversal, une cheminée de guidage; une telle structure permet l'obtention de dés dont les sommets sont arrondis.

Suivant encore une autre caractéristique de l'invention, les faces de chargement et d'appui, avantageusement réalisées en bois, au moyen de façon connue en soi, de pointes rivetées, sont reliées à l'aide d'éléments tubulaires engagés dans la ou les cheminées de guidage de chaque dé; l'extrémité desdits éléments tubulaires, au droit de la face de chargement, comporte une tête préfaçonnée offrant une grande surface de contact, et l'assemblage est obtenu avec interposition d'une grosse rondelle, par rivetage, au droit de la face d'appui, de l'autre extrémité dudit élément tubulaire.

Suivant une autre caractéristique de l'invention, les faces respectives de chargement et d'appui de la palette sont soumises à une poussée, de sens et de puissance convenables lors du rivetage des éléments tubulaires réalisant l'assemblage desdites faces, à travers les dés entretoises, de sorte à donner une contre-flèche à la palette une fois assemblée.

D'autres caractéristiques et avantages de la présente invention ressortiront d'ailleurs de la description qui va suivre donnée à titre d'exemple en référence aux dessins annexés dans lesquels:
la figure 1 est une vue en perspective d'une forme de réalisation d'une palette conformément à l'invention;
la figure 1 A illustre en perspective éclatée les différents éléments constituant la palette montrée à la figure 1;
la figure 2 est une vue à plus grande échelle de la partie entourée indiquée par Il à la figure 1;
la figure 3 est une vue en perspective d'une forme de réalisation d'un dé comprenant deux demi-coquilles de configuration identique, le dé ayant deux cheminées de guidage;
la figure 4 montre en perspective chaque demi-coquille;
la figure 5 est une vue en coupe du dé représenté à la figure 3 suivant la ligne V-V;
la figure 6 est une vue analogue à la précédente selon la ligne VI-VI de la figure 3;
la figure 7 est une vue en coupe verticale suivant la ligne VII-VII de la figure 2, montrant l'assemblage de la face de chargement avec la face d'appui, à l'aide d'éléments tubulaires rivés traversant une cheminée de guidage d'un dé entretoise;
la figure 8 montre à plus grande échelle une extrémité de l'élémenttubulaire, une telle extrémité étant entourée par l'encart VIII à la figure 7;
la figure 9 est une variante de l'élément tubulaire précité;
la figure 10 montre en perspective une variante de réalisation d'une palette, suivant laquelle la face d'appui de celle-ci est réduite à des lames;
la figure 11 est une vue en perspective de la partie entourée indiquée par XI à la figure 10;
la figure 12 montre, en plan, une autre forme de réalisation d'un dé, le dé ne comportant qu'une cheminée de guidage;
la figure 13 illustre de façon schématique, en élévation latérale, la contre-flèche donnée à une palette selon l'invention lors de l'assemblage des faces de chargement et d'appui;
la figure 14 montre en élévation le stockage d'une palette selon l'invention sur des lisses, la palette portant un chargement;
la figure 15 est une vue analogue à la figure 14, la palette étant réalisée selon la technique antérieure.

Tel que représenté aux figures 1 à 9, une palette selon l'invention comprend une face supérieure de chargement indiquée globalement en 10, une face inférieure d'appui indiquée globalement en 11, et une pluralité de dés entretoises indiqués chacun dans son ensemble par 12.

On précise qu'on entend par dé un élément pouvant être globalement de section rectangulaire avec deux extrémités à surfaces planes, ou de toute autre section, par exemple cylindrique, avec également des extrémités à surfaces planes, propres à coopérer avec respectivement la face supérieure de chargement et la face d'appui.

La face supérieure de chargement 10 forme un plateau constitué par un assemblage de cinq lames parallèles 10A, avec cinq traverses comprenant elles-mêmes deux traverses dites de ribe 1 OB, une traverse médiane 1 OC, et deux traverses intermédiaires 10D. Les traverses précitées croisent à angle droit les lames 1 OA, et sont assemblées à celles-ci au moyen d'éléments tels que pointes rivées, agrafes ou autres (non représentées).

Quant à la face inférieure d'appui 11, elle est constituée de trois lames parallèles, deux de rive, et une intermédiaire 11 A liées à deux traverses 11 C, 11 D; suivant une forme particulière de réalisation les lames 11 A, et les traverses 11 C, 11 D, sont situées à un même niveau, et elles sont réunies à l'aide d'éléments de calage 11 E chevauchant les parties terminales respectives des traverses et des lames. Les lames de rive et intermédiaire 11 A, comportent aussi, dans une zone centrale, un élément de calage 11 E.

Il convient de noter quelques particularités de réalisation des faces de chargement et d'appui ci-dessus visant à faciliter certaines opérations ultérieures.

En effet, on observe que les angles des faces de chargement et d'appui présentent tous des pans coupés 15, notamment destinés à favoriser le hous- sage, sans détériorer le film plastique qui pourra être ancré grâce aux débords des faces de chargement et d'appui par rapport aux dés en retrait, par ailleurs, ces pans coupés ont également pour but d'éviter la détérioration des éléments en bois dans les angles, lors des chocs.

On note aussi que les lames 11A, ainsi d'ailleurs que les traverses 11 C, 11 D, présentent, entre les éléments de calage 11 E, des arêtes chanfreinées 16, notamment destinées à favoriser l'engagement des fourches dans les entrées. La fixation des traverses 11 C, 11 D, et des lames de rive et intermédiaire 11 A est assurée de toute manière appropriée par exemple au moyen de rivets, ou pointes rivetées, ou encore par agrafage 17 (non représenté).

Les faces de chargement 10, et d'appui 11, sont reliées à l'aide d'une pluralité de dés entretoises; dans l'exemple illustré il est prévu neuf dés entretoises 12 réalisés en une quelconque manière moulable, l'un ce ceux-ci étant maintenant décrit plus en détail en référence en particulier aux figures 3 à 6.

Suivant une première forme de réalisation, chaque dé 12 est constitué de deux demi-coquilles identiques 12A, 12B; les demi-coquilles étant de configuration identique une seule de celle-ci sera décrite ci-après.

Chaque demi-coquille, qui, dans le cas considéré, est de configuration parallélépipédique, présente une structure alvéolaire fermée sur une face par un voile de fond 20.

La structure alvéolaire comprend des tronçons tubulaires 22 formant les sommets de la demi-coquille; ces sommets sont reliés d'une part, par des voiles longitudinaux formant les grands côtés 21 de la demi-coquille, et, d'autre part, par des tronçons tubulaires 23 formant, en association avec les sommets, les petits côtés de la demi-coquille.

En son centre, la demi-coquille comprend un tronçon tubulaire 24 relié aux grands côtés par des voiles 25.

Chaque demi-coquille ainsi constituée doit être associée à une autre demi-coquille, les deux demi-coquilles devant être superposées et immobilisées l'une par rapport à l'autre.

Dans ce but, deux sommets en diagonale des demi-coquilles portent des éléments en saillie par rapport au voile de fond 20; dans l'exemple représenté il s'agit de trois lamelles en secteur de cercle 26 venues de moulage qui sont adaptées à s'emboîter pratiquement, sans jeu transversal, dans des sommets tubulaires d'une autre demi-coquille.

La structure alvéolaire de chaque demi-coquille lui confère une résistance remarquable, avec un poids et une utilisation de matière première minimale.

Ainsi qu'on le voit bien en particulier à la figure 4, un dé 12 est donc constitué par l'assemblage de deux demi-coquilles identiques 12A, 12B, assemblage qui est réalisé aux quatre sommets par amboî- tement des lamelles 26 dans les tronçons tubulaires 22 en correspondance, tandis que le plan de joint des demi-coquilles 12A, 12B, est formé entre les deux voiles de fond qui s'affrontent.

Un dé est ainsi constitué par assemblage de deux demi-coquilles, les tronçons tubulaires 23 ménagés dans celles-ci étant dans le prolongement les uns des autres forment deux cheminées C, Cl, débouchan- tes sur chacune des faces du dé 12.

On observera - figure 5 en particulier - que chaque tronçon tubulaire 23 présente une double conicité, avec une petite section à mi-hauteur des tronçons, et une section débouchante sur les faces de chaque demi-coquille.

La petite section est indiquée en S, et, lorsque les deux demi-coquilles sont assemblées on obtient dans chaque cheminée C, C1, ainsi formées deux zones de petites sections S, S1, espacées l'une de l'autre surla hauteur de la cheminée, qui constituent, chacune, un moyen de guidage à un élément d'assemblage tubulaire 30 visible à la figure 7.

Les faces de chargement 10 et d'appuii 11, sont avantageusement réunies au moyen de neuf dés 12, tel que ci-dessus. A cet effet, les faces de chargement et d'appui sont préparées avec des percements 17 en correspondance avec les cheminées C, C formées dans chaque dé, ce qui peut être aisément obtenu, de manière précise, à l'aide d'une machine de perçage appropriée.

Celles-ci sont reliées à l'aide d'éléments avantageusement tubulaires 30 engagés dans les cheminées de guidage de chaque dé; l'extrémité desdits éléments tubulaires 30 qui est au droit de la face de chargement 10, comporte une tête préfaçonnée offrant une grande surface de contact ainsi qu'il est bien visible aux figures 8 et 9. On conçoit que le pré- façonnage de la tête précitée peut être réalisée de diverses façons lèvre annulaire 30A en association avec une rondelle 31 (figure 8) ou encore lèvre 30A munie d'un chapeau 32 (figure 9).

L'assemblage est obtenu avec interposition d'une grosse rondelle par rivetage de l'élément tubulaire au droit de la face d'appui de l'autre extrémité de l'élément tubulaire.

Avantageusement, les lames des faces de chargement et d'appui, sont prévues sur l'extérieur avec un lamage L propre à loger les extrémités des éléments tubulaires, de sorte que celles-ci ne soient aucunement ensaillie par rapport aux faces de chargement et d'appui. A titre d'exemple, pour le rivetage chaque élément tubulaire 30 est, à une extrémité, découpé pour constituer des ailettes 30B rabattables vers l'extérieur sur une grosse rondelle d'appui 33 préalablement mise en place dans les lamages L.

L'outillage de sertissage, ou de rivetage, est avantageusement prévu de manière à effectuer, en une seule passe, tous les rivetages ou sertissages.

A ce sujet, l'invention prévoit de placer la palette sous une certaine pression, de sens et de puissance convenables, au moment du sertissage ou rivetage des éléments tubulaires, afin de conférer à la palette une contre-flèche CF schématisée à la figure 13.

En effet, l'expérience a démontré que les palettes actuellement stockés sur lisses, se déforment plus ou moins sous l'effet de la charge,et que les déformations enregistrées nuisent à la stabilité des palettes.

A la figure 15 on a représenté une palette usuelle P stockée sur des lisses 35, la charge C imprimant à la palette une flèche F1.

Etant donné d'une part, la structure particulièrement rigide de la palette selon l'invention du fait de l'utilisation de dés déformables, et du nombre de points de liaison des faces de chargement et d'appui, et, d'autre part, la contre-flèche CF donnée à la palette lors du rivetage des éléments tubulaires, on évite la flèche F1, jusqu'ici remarquée, grâce au fait que la contre-flèche CF permet d'encaisser les efforts dûs à la charge C tel qu'illustré à la figure 14.

Une palette réalisée conformément à l'invention, avec des dés 12, et des faces de chargement 10, et d'appui 11, tels que déscrits ci-dessus, offre des avantages indéniables comparativement aux palettes antérieures.

Tout d'abord les dés en matière plastique injectée permettent de répondre à diverses fonctions. Ils constituent des entretoises indéformables; leurs sommets arrondis n'offrent pas de résistance aux fourches des engins de manutention en sorte que celles-ci «glissent» sans choc frontal d'où il résulte que les dés ne sont pas détériorés.

Aux avantages précités, structure rigide, résistance, et obtention d'une contre-flèche, il convient d'ajouter des facilités d'identification des palettes parteintage dans la masse de la matière plastique utilisée pour la fabrication des dés. Les côtés plans et lisses 21 des dés 12, étant légèrement en retrait, non seulement par rapport au contour des faces de palette, mais aussi par rapport aux sommets des dés, constituent un emplacement idéal pour l'identification des palettes avec les codes «barres» bien connus, ce qui est pratiquement impossible avec les palettes actuelles.

A la figure 10 la palette illustrée comprend, de même que dans l'exemple de réalisation décrit aux figures 1 à 9, une face supérieure de chargement 10 comportant une pluralité de lames 10A parallèles, réunis par des traverses de rives 10B, centrale 10C, et intermédiaire 1 OD; selon cette forme de réalisation la face d'appui 11 est constituée par trois lames parallèles 40,41,42, pourvues d'éléments de calage 11 E respectivement disposés aux extrémités et dans une partie centrale desdites lames; chacune des lames 40, 41, 42, est fixée à la face supérieure de chargement 10 au moyen de trois dés entretoises 12 analogues en tous points à ceux précédement décrits en sorte que la face supérieure de chargement est reliée aux trois lames d'appui à travers neuf dés 12. A noter que les angles des lames d'appui 40, 41, 42, et les angles des lames 10A, 10B, de la face supérieure de chargement comportent des pans coupés 15; de même, les lames 40, 41, 42, sont prévues avec des arêtes chanfreinées 16 entre chaque dé 12, afin de faciliter l'introduction des fourches d'un engin de manutention. La structure des dés 12 étant analogue à celle précédemment décrite ne sera pas reprise ici. Les moyens d'assemblage des lames d'appui inférieures 40, 41, 42, avec la face supérieure 10 de chargement, étant constitués par des éléments tubulaires 30 analogues à ceux précédemment décrits, ne seront pas repris non plus, on se bor- nera à rappeler que les éléments en cause sont rivés tel qu'indiqué plus avant.

Suivant une variante de réalisation d'un dé entretoise et d'assemblage illustré à la figure 12, le dé 45 est également réalisé en une quelconque matière moulabe et, comme dans la réalisation précédente il comprend deux demi-coquilles 45A, 45B, de configuration identique, destinées à être assemblées, une seule demi-coquille sera donc, dans ce qui suit, décrite ci-après.

Suivant cet exemple de réalisation, chaque demi-coquille présente une section sensiblement carrée, et est constituée par quatre tronçons tubulaires 46 formant bloc avec une cheminée centrale de guidage 47, perpendiculaire et débouchante sur les faces. Les demi-coquilles devant être immobilisées l'une par rapport à l'autre, deux tronçons tubulaires 46 en diagonale comportent des lamelles 48, en l'espèce trois, régulièrement réparties, adaptées à s'emboîter dans des tronçons tubulaires correspondants ménagés dans l'autre demi-coquille. Tout déplacement angulaire entre les demi-coquilles est ainsi interdit lorsque ces dernières sont assemblées. Les extrémités des demi-coquilles devant être au contact des faces de chargement 10 et d'appui 11 sont, suivant cette forme de réalisation, aménagées avec une série de picots 50 adaptés à pénétrer dans le bois et formant ainsi un moyen anti-rotation des dés qui est simple et efficace. A noter que les picots sont prévus avantageusement au nombre de quatre, sur chaque bord de tronçon tubulaire 46.

Les dés ci-dessus décrits, dits par commodité, mono-cheminée, présentent comme, avantage, par rapport aux autres dés, dits double-cheminée, celui d'être d'un prix de revient un peu plus faible, et de ne requérir qu'un seul moyen pour l'assemblage des faces de chargement et d'appui.

Il en résulte que le coût final d'une palette peut encore être abaissé, sans modification notable de ses caractéristiques, de résistance mécanique en l'équipant pour partie de dés double-cheminée, et pour partie de dés mono-cheminée.

Avantageusement les sommets de la palette seront équipés de dés double-cheminée, tandis que tous les autres dés seront des dés mono-cheminée. La fixation des dés avec les faces de chargement d'appui étant réalisée comme précédemment par éléments tubulaires rivetés du côté de la face d'appui.

De telles palettes dont les faces de chargement et d'appui sont fortement entretoisées par les dés, mono et bi cheminées présentent une construction nettement plus robuste que les palettes actuelles. Par ailleurs, la réparation des palettes demande un outillage spécialisé, en sorte que lesdites réparations doivent être effectuées en atelier, par des gens possédant un matériel convenable ainsi que des pièces de rechange, pour redonner à la palette, après réparation, sa configuration originelle.

On note que les zones de petites sections S, S1, ménagées dans les cheminées C, C1, sont aptes à guider les éléments tubulaires de liaison 30, et à maintenir parfaitement alignées les deux demi-coquilles, tout en offrant une certaine amplitude de débattement afin de permettre l'obtention de la contre-flèche indiquée plus avant, avant le rivetage des éléments tubulaires 30 de liaison.

Bien entendu l'invention n'est pas limitée aux formes de réalisation choisies et représentées données à titre d'exemple lesquelles pourraient au contraire faire l'objet de modifications sans pour autant sortir du cadre de la présente invention.

## Revendications

1. Palette pour la manutention de charges du genre comprenant une face supérieure de chargement, et une face inférieure d'appui parallèles, entretoisées par l'intermédiaire d'une pluralité de dés (12, 45) réalisés en une quelconque matière moulable à section rectangulaire ou cylindrique qui sont adaptés à être traversés chacun par un élément tubulaire de sertissage, les dés étant placés de manière à constituer une palette comportant, sur chacun de ses côtés, une entrée pour les fourches d'un engin de manutention, caractérisée par le fait que la palette comprend, au voisinage de chacun de ses sommets, un dé (12) ayant deux cheminées parallèles de guidage (23), les éventuels autres dés (12, 45) comportent soit deux cheminées parallèles (23), soit une cheminée centrale de guidage (47), chacune desdites cheminées de guidage, perpendiculaire auxdites faces, recevant un élément de liaison desdites faces et l'un au moins des dés de ladite pluralité étant susceptible de recevoir au moins un moyen d'identification de la palette.

2. Palette suivant la revendication 1, caractérisée en ce que chaque dé (12) double-cheminée ou, mono-cheminée (45) est formé par l'assemblage amovible de deux demi-coquilles identiques (1 2A, 12B); (45A, 45B).

3. Palette suivant l'une quelconque des revendi₋ cations précédentes, caractérisée en ce que les demi-coquilles (12A, 12B1, (45A, 45B), précitées présentent une structure cellulaire.

4. Palette suivant l'une quelconque des revendications précédentes, caractérisée en ce que les demi-coquilles (12A, 12B); (45A, 45B) comportent, au voisinage de deux sommets en diagonale, au moins un tenon (26), et, au voisinage des deux autres sommets en diagonale, des tronçons tubulaires (22), de manière telle que les tenons d'une demi-coquille s'emboîtent dans les tronçons tubulaires d'une autre demi-coquille.

5. Palette suivant la revendication 2, caractérisée en ce que les demi-coquilles (12A, 12B) des dés double-cheminée comportent un voile de fond (20), des côtés longitudinaux et des côtés transversaux dans lesquels un tronçon tubulaire (23) est apte à ménager les cheminées de guidage (C, C1) les demi-coquilles comportant des moyens d'emboîtement mutuels.

6. Palette suivant la revendication 2, caractérisée en ce que les demi-coquilles (12A, 12B) des dés double-cheminée comportent deux grands côtés longitudinaux plans (21) entre des sommets à profils arrondis, et deux petites côtés transversaux dans chacun desquels le tronçon tubulaire (23) forme une demi-cheminée.

7. Palette suivant l'une quelconque des revendications précédentes, caractérisée en ce qu'un moyen d'identification de la palette est constitué par teinture dans la masse des demi-coquilles (12A, 12B); (45A, 45B).

8. Palette suivant l'une quelconque des revendications précédentes, caractérisée en ce que les grands côtés des dés double-cheminée formés par assemblage amovible des demi-coquilles (12A, 12B) forment une surface plane apte à recevoir un moyen d'identification, tel que par exemple, sous forme de code «barre».

9. Palette suivant la revendication 8, caractérisée en ce que les surfaces planes précitées sont en retrait par rapport aux sommets des dés (12).

10. Palette suivant la revendication 6, caractérisée en ce que chaque demi-cheminée (23) comporte sensiblement à mi-hauteur, une portée d'appui et de guidage (S, S1) pour un moyen d'assemblage, ladite portée d'appui étant constituée par la petite base de deux passages évasés ménagés tête-bêche.

11. Palette suivant l'une quelconque des revendications précédentes, caractérisée en ce que les cheminées (C, C1) sont aptes à recevoir des éléments tubulaires (30) pour assemblage de la face de chargement (10) avec la face d'appui (1 1), les dits éléments tubulaires (30) étant avantageusement rivés avec interposition d'une rondelle d'appui.

12. Palette suivant la revendication 11, caractérisée en ce que les éléments tubulaires (30) d'assemblage comprennent à une extrémité une tête à grande surface d'appui (30A, 31, 32) apte à être logée dans un lamage (L) prévu sur la face de chargement (10), tandis qu'à leur autre extrémité, ils sont adaptés à être rivés - côté extérieur face d'appui -.

13. Palette suivant l'une quelconque des revendications précédentes, caractérisée en ce que les demi-coquilles des dés mono-cheminée, comportent sur leurs bords devant coopérer respectivement avec les faces de chargement (10) et d'appui (11), une série d'éléments d'ancrages tels que picots (50).

14. Procédé de fabrication d'une palette suivant l'une quelconque des revendications précédentes, comprenant une face supérieure de chargement (10), une face inférieure d'appui (11), parallèles entretoisées et assemblées l'une à l'autre par l'intermédiaire d'une pluralité de dés de manière à constituer une palette comportant sur chaque côté une entrée pour les fourches d'un engin de manutention, caractérisé en ce que l'assemblage desdites faces est réalisé au moyen d'éléments tubulaires (30) qui sont rivetés à une de leurs extrémités en même temps que l'on soumet les faces de la palette à une pression de sens et de puissance convenables pour lui donner une contre-flèche (CF) après assemblage desdites faces.

## Patentansprüche

1. Palette zum Verladen von Lasten mit einer oberen Beladungsfläche und einer unteren parallelen Auflagefläche, die dazwischen von einer Vielzahl von Würfeln (12,45) ausgesteift sind, die aus einem formbaren Material mit rechteckigem oder zylindrischem Querschnitt ausgebildet sind und von denen jeder von einem rohrförmigen Verbindungselement durchsetzbar ist, wobei die Würfel derart angeordnet sind, dass sie eine Palette bilden, welche auf jeder ihrer Seiten einen Zugang für die Gabeln einer Verlademaschine aufweist, dadurch gekennzeichnet, dass die Palette in Nähe jeder ihrer Ecken einen Würfel (12) mit zwei parallelen Führungsbuchsen (23) aufweist, dass die etwaigen anderen Würfel (12,45) entweder zwei parallele Buchsen (23) oder eine zentrale Führungsbuchse (47) aufweisen, dass jede der Führungsbuchsen senkrecht zu den Flächen ein Element zum Verbinden der Flächen aufnehmen, und dass wenigstens einer der Würfel aus der Vielzahl der Würfel geeignet ist für die Aufnahme wenigstens eines Identifizierungselementes der Palette.

2. Palette nach Anspruch 1, dadurch gekennzeichnet, dass jeder der Würfel (12) mit einer Doppelbuchse oder (45) mit einer Einzelbuchse gebildet wird durch lösbares Zusammensetzen zweier identischer Schalenhälften (12A, 12B); (45A, 45B).

3. Palette nach einem der vorhergehenden Ansprüche, dadurch gekennzeichnet, dass die Schalenhälften (12A, 12B); (45A, 45B) eine Zellstruktur aufweisen.

4. Palette nach einem der vorhergehenden Ansprüche, dadurch gekennzeichnet, dass die Schalenhälften (12A, 12B); (45A, 45B) in Nähe von zwei Diagonalecken wenigstens einen Zapfen (26) und in Nähe der beiden anderen Diagonalecken rohrförmige Abschnitte (22) aufweisen derart, dass die Zapfen der einen Schalenhälfte in die rohrförmigen Abschnitte der anderen Schalenhälfte hineinpassen.

5. Palette nach Anspruch 2, dadurch gekennzeichnet, dass die Schalenhälften (12A, 12B) der Würfel mit der Doppelbuchse eine Bodenwand (20), Längswände und Querwände aufweisen, in welchen ein rohrförmiger Abschnitt (23) die Führungsbuchsen (C, C1) anlegt, und dass die Schalenhälften gegenseitige Einsteckelemente aufweisen.

6. Palette nach Anspruch 2, dadurch gekennzeichnet, dass die Schalenhälften (1 2A, 12B) der Würfel mit Doppelbuchse zwei lange ebene Längsseiten (21) zwischen Ecken mit abgerundetem Profil und zwei kurze Querseiten aufweisen, und dass in jeder von diesen rohrförmige Abschnitte (23) eine Buchsenhälfte bilden.

7. Palette nach einem der vorhergehenden Ansprüche, dadurch gekennzeichnet, dass ein Identifizierungselement für die Palette aus Einfärbung der Masse der Schalenhälften (12A, 12B); (45A, 45B) besteht.

8. Palette nach einem der vorhergehenden Ansprüche, dadurch gekennzeichnet, dass die langen Seiten der Würfel mit Doppelbuchse, die gebildet werden durch lösbaren Zusammenbau der Schalenhälften (12A, 12B), eine ebene Fläche bilden, die geeignet ist zur Aufnahme eines Identifizierungselementes, beispielsweise in Form eines Balkencodes.

9. Palette nach Anspruch 8, dadurch gekennzeichnet, dass die ebenen Flächen gegenüber den Ecken des Würfels (12) zurückversetzt sind.

10. Palette nach Anspruch 6, dadurch gekennzeichnet, dass jede Buchsenhälfte (23) etwa auf halber Höhe eine Stütz- und Führungsöffnung (S, S1) für ein Zusammenbauelement aufweist, und dass die Stützöffnung gebildet wird durch die kleine Grundfläche von zwei konischen Durchgängen, die Kopf bei Fuss angeordnet sind.

11. Palette nach einem der vorhergehenden Ansprüche, dadurch gekennzeichnet, dass die Buchsen (C, C1) geeignet sind für die Aufnahme von rohrförmigen Elementen (30) zum Zusammenbau der Beladungsfläche (10) mit der Auflagefläche (11), und dass die rohrförmigen Elemente (30) vorzugsweise Nieten sind mit Zwischenschaltung einer Unterlegscheibe.

12. Palette nach Anspruch 11, dadurch gekennzeichnet, dass die rohrförmigen Elemente (30) für den Zusammenbau an einem Ende einen Kopf mit grosser Abstützfläche (30A, 31, 32) aufweisen für die Anordnung in einer Ausnehmung (L), die in der Beladungsfläche (10) ausgebildet ist, während sie an ihrem anderen Ende ausgebildet sind zum Vernieten an der Aussenseite der Abstützfläche.

13. Palette nach einem der vorhergehenden Ansprüche, dadurch gekennzeichnet, dass die Schalenhälften der Würfel mit einer Buchse an ihren Rändern, die mit der Beladungsfläche (10) und der Auflagefläche (11) zusammenwirken, eine Reihe von Verankerungselementen wie beispielsweise Spitzen (50) aufweisen.

14. Verfahren zur Herstellung einer Palette nach einem der vorhergehenden Ansprüche, mit einer oberen Beladungsfläche (10) und einer unteren Auflagefläche (11), die parallel verstreckt und zusammengebaut sind unter Zwischenschaltung einer Vielzahlvon Würfeln, um eine Palette zu bilden,die auf jeder Seite einen Zugang für die Gabeln einer Verlademaschine aufweist, dadurch gekennzeichnet, dass der Zusammenbau der Flächen mit Hilfe von rohrförmigen Elementen (30) erfolgt, die mit einem ihrer Enden vernietet werden zur gleichen Zeit, zu der man die Flächen der Palette einem Druck in einer Richtung und einer Grösse aussetzt, der geeignet ist, nach dem Zusammenbau der Flächen eine Durchbiegung (CF) nach oben zu bewirken.

## Claims

1. A pallet for handling loads of the type comprising an upper loading face and a lower support face, the upper and lower faces being parallel and cross- braced by means of a plurality of blocks (12, 45) made of any mouldable material of rectangular or cylindrical section which are each adapted to have a tubular crimping element passing therethrough, the blocks being positioned in such a way as to form a palett comprising on each of its sides an opening for the introduction of the forks of a handling machine, characterised in that the vicinity of each of its corners the palett comprises a block (12) having two parallel guide passages (23), the other blocks (12, 45) if provided comprise either two parallel passages (23) or a central guide passage (47), each of said guide passages, which is perpendicular to said faces, receiving an element for connecting said faces and one at least of the blocks of said plurality being capable of receiving at least one means for identification of the palett.

2. A palett according to claim 1 characterised in that each double-passage block (12) or single- passage block (45) is formed by the releasable assembly of two identical half-shells (12A, 12B); (45A, 45B).

3. A palett according to either one of the preceding claims characterised in that the half-shells ( 2A, 12B); (45A, 45) are of a cellular structure.

4. A palett according to any one of the preceding claims characterised in that the vicinity of two corners on a diagonal, the half-shells (12A, 12B); (45A, 45) comprise at least one lug (26) and in the vicinity of the other two corners on a diagonal the half-shells comprise tubular portions (22) in such a way that the lugs of one half-shell engage into the tubular portions of another half-shell.

5. A palett according to claim 2 characterised in that the half-shells (12A, 12B) of the double-passage blocks comprise an end plate portion (20) longitudinal sides and transverse sides in which a tubular portion (22) is capable of providing the guide passages (C, C1), the half-shells comprising mutual egage- ment means.

6. A palett according to claim 2, characterised in thatthe half-shells (12A, 12B) of the double-passage blocks comprise two long flat longitudinal sides (21) between corners with rounded contours, and two short transverse sides in each of which the tubular portion (23) forms a half-passage.

7. A palett according to any one of the preceding claims characterised in that a palett identification means is formed by colouring in the body of the half-shells (12A, 12B); (45A, 45B).

8. A palett according to any one of the preceding claims characterised in that the long sides of the double-passage blocks formed by the releasable assembly of the half-shells (12A, 12B) form a flat surface capable of receiving an identification means such as for example in the form of a bar code.

9. A palett according to claim 8 characterised in that said flat surfaces are set back with respect to the corners of the blocks (12).

10. A palett according to claim 6, characterised in that each half-passage (23) comprises substantially at a mid-height position a support and guide surface (S, S 1) for an assenbly means, said support surface being formed by the small base of two flared passages which are disposed in head-to-tail relationship.

11. A palett according to anyone of the preceding claims characterised in that the passages (C, C 1) are capable of receiving tubular elements (30) for assembly of the loading face (10) to the support face (11), said tubular elements (30) being advantageously riveted with the interposition of a support washer.

12. A palett according to claim 11 characterised in that the tubular assembly elements (30) comprise at one end a head with a large support surface (30A, 31, 32) capable of being housed in a spot-facing (L) provided on the loading face (10) while at their other end they are adapted to be riveted at the support face outward side.

13. A palett according to any one of the preceding claims characterised in that the half-shells of the single-passabe blocks comprise on their edges which are to co-operate respectively with the loading face (10) and the support face (11) a series of anchoring elements such as points (50).

14. A process for the production of a palett according to any one of the preceding claims comprising an upper loading face (10) and a lower support face (11) which are parallel to each other and cross- braced and assembled to each other by way of a plurality of blocks so as to form a palett comprising on each side an opening for the introduction of the forks of a handling machine characterised in that assembly of said faces is effected by means of tubular elements (30) which are riveted at one of their ends at the same time as the faces of the palett are subjected to a pressure in a direction and of a strength which are suitable to impart a counter-sag (CF) thereto after assembly of said faces.
